# EUROPÄISCHE PATENTSCHRIFT

(11) **EP 3 797 408 B1**
(45) Veröffentlichungstag und Bekanntmachung des Hinweises auf die Patenterteilung: **06.07.2022**
(21) Anmeldenummer: 19726948.3
(22) Anmeldetag: 22.05.2019
(51) Int. Cl.: G08B 29/06

(54) **EINRICHTUNG, VERFAHREN UND STEUERMODUL ZUR ÜBERWACHUNG EINER ZWEIDRAHTLEITUNG**
DEVICE, METHOD, AND CONTROL MODULE FOR MONITORING A TWO-WIRE LINE
DISPOSITIF, PROCÉDÉ ET MODULE DE COMMANDE POUR LA SURVEILLANCE D'UNE LIGNE À DEUX FILS

(30) Priorität: 23.05.2018 DE 102018112299
(43) Veröffentlichungstag der Anmeldung: 31.03.2021
(73) Patentinhaber: Minimax GmbH, 23843 Bad Oldesloe (DE)
(72) Erfinder: PENNING, Daniel, 23558 Lübeck (DE); KATZORKE, Jörn, 21073 Hamburg (DE)
(74) Vertreter: Eisenführ Speiser
(86) Internationale Anmeldenummer: PCT/EP2019/063244
(87) Internationale Veröffentlichungsnummer: WO 2019/224264

(56) Entgegenhaltungen:
- EP-A1- 0 405 247
- EP-A1- 2 916 303

## Beschreibung

Die vorliegende Erfindung betrifft eine Einrichtung zur Überwachung einer Zweidrahtleitung, insbesondere einer Zweidrahtleitung eines Brandschutzsystems sowie ein zugehöriges Verfahren und ein zugehöriges Steuermodul.

Entsprechend dem Standard EN54 Teil 13 müssen Brandschutzsysteme, beispielsweise zur Branderkennung und Alarmerzeugung, zertifiziert sein und insbesondere die Kompatibilität von Systemkomponenten beurteilt werden. Hierzu ist es beispielsweise notwendig, dass ein Widerstand einer Zweidrahtleitung, an die Teilnehmer wie beispielsweise Alarmgeber und/oder Auslöseeinrichtungen angeschlossen ist, nicht über einem bestimmten Wert liegt, um im Auslösefall hinreichend Strom bzw. Spannung bereitstellen zu können und die Auslösung nicht zu gefährden. Insbesondere lässt sich bei Zweidrahtleitungen ein Längswiderstand R_{L} in Längsrichtung der Leitung sowie ein Parallelwiderstand Rs zwischen den zwei Leitungen beschreiben. Ein zu hoher Längswiderstand R_{L} führt dazu, dass die zwischen den Leitungen angelegte Spannung nicht ausreicht um Teilnehmer, beispielsweise Ventile, auszulösen. Gleichzeitig muss sichergestellt sein, dass der Parallelwiderstand Rs nicht zu klein wird, was dem Fall eines Kurzschlusses der zwei Leitungen entsprechen würde.

Gemäß dem Stand der Technik sind mehrere Möglichkeiten bekannt, Störungen auf Steuerleitungen in Gefahrenmelder- und Steuerungssystemen, beispielsweise in Brandschutzsystemen, zu erkennen.

EP 2 804 163 beispielsweise betrifft Verfahren zur Messung eines Leitungswiderstandes RL und somit zur Bestimmung von Störungen von Steuerleitungen in einem solchen Gefahrenmelder- und Steuerungssystem. Das System ist aber nicht in der Lage, neben einem Längswiderstand der Leitung auch einen Parallelwiderstand zwischen den zwei Leitungen zu bestimmen. Anders ausgedrückt, das System ermöglicht lediglich einen der beiden interessanten Widerstandswerte bzw. einen aus beiden Werten resultierenden Gesamtwert zu bestimmen.

Weitere aus dem Stand der Technik bekannte Lösungen finden sich unter anderem in EP 2 232 455, EP 2 093 737, EP 1 816 619, DE 2 038 795, DE 30 36 029.

EP 2 916 303 A1 schlägt eine Steuervorrichtung und ein Steuerverfahren für ein Brandmeldesystem vor, wobei die Steuervorrichtung und das Steuerverfahren in der Lage sind, eine Online-Impedanz oder eine Inter-Wire-Impedanz von Felddrähten zu überwachen. Das Gerät ist mit einer Leitung verbunden, wobei ein kapazitives Element an einem entfernten Ende der Leitung endverbunden ist. Das Verfahren umfasst: Abtasten von mindestens drei Ausgangsspannungen (V₁, V₂, V₃) der Überwachungsstromversorgung zu mindestens drei verschiedenen Zeitpunkten (t₁, t₂, t₃), wobei die mindestens drei Zeitpunkte sind alle, bevor das kapazitive Element die Sättigung erreicht, und die Zeitpunkte umfassen mindestens drei Zeitpunkte, die erfüllen: t₂ = nt₁, t₃ = (2n - 1)t₁, wobei n eine ganze Zahl größer als 1 ist; und basierend auf den mindestens drei Ausgangsspannungen (V₁, V₂, V₃) Berechnen einer Online-Impedanz (R c) oder einer Inter-Wire-Impedanz (Rs) der Leitung.

EP 3 062 299 A1 stellt eine Vorrichtung und ein Verfahren zur Erkennung und Anpassung an einen Leitungsendwiderstand in einem NAC einer Steuertafel oder eines Leistungsverstärkers von beispielsweise einer Alarmanlage und zur Erdschlusslokalisierung in der Alarmanlage bereit. Die Vorrichtung kann eine Benachrichtigungsgeräteschaltung enthalten, wobei die Benachrichtigungsgeräteschaltung einen ersten und einen zweiten analogen Eingangsanschluss enthält, wobei die Benachrichtigungsgeräteschaltung einen ersten und einen zweiten externen Ausgangsanschluss enthält und wobei die Benachrichtigungsgeräteschaltung einen Leitungsende-Widerstand enthält. Über die ersten und zweiten analogen Eingangsanschlüsse kann Strom durch die Benachrichtigungsgeräteschaltung geleitet werden, und die Spannung kann an jedem der ersten und zweiten externen Ausgangsanschlüsse gemessen werden. Die gemessene Spannung kann einen Wert des Leitungsende-Widerstands oder einen Zustand des Benachrichtigungsgerätekreises anzeigen, der offen, kurzgeschlossen, erdschlussbehaftet oder normal ist.

Allen bekannten Systemen ist gemein, dass sie entweder komplexe, aktive Abschlusskomponenten erfordern, oder aber nicht zwischen Längs- und Parallelwiderstand differenzieren können und lediglich eine Kombination aus Längs- und Parallelwiderstand detektieren. Passive Abschlusskomponenten unterliegen gegebenenfalls weiterhin Temperatureinflüssen durch Halbleiter-Bauelemente. Während die aktive Abschlusskomponente den Vorteil hat, dass sie selbst eine Überwachung der Zweidrahtleitungen vornimmt, so ist die Komponente selbst und deren Wartung allerdings sehr aufwendig. Vor diesem Hintergrund war es eine Aufgabe der vorliegenden Erfindung, eine Einrichtung zur Überwachung einer Zweidrahtleitung, insbesondere einer Zweidrahtleitung eines Brandschutzsystems, so wie ein Verfahren zur Überwachung einer solchen Zweidrahtleitung und ein zugehöriges Steuermodul bereitzustellen, die die aus dem Stand der Technik bekannten Nachteile zumindest teilweise vermeidet.

In einem ersten Aspekt wird die Aufgabe erfindungsgemäß durch eine Einrichtung zur Überwachung einer Zweidrahtleitung gelöst. Die Zweidrahtleitung ist insbesondere eine Zweidrahtleitung eines Brandschutzsystems. Die Einrichtung umfasst eine passive Abschlusskomponente zum Abschluss der Zweidrahtleitung, wobei die passive Abschlusskomponente einen ladbaren Energiespeicher aufweist, eine Konstantstromquelle zum Bereitstellen eines Messstroms zu der passiven Abschlusskomponente, eine Spannungserfassungseinheit zum Erfassen eines Spannungsverlaufes an Ausgangsklemmen der Zweidrahtleitung, eine Steuereinheit zum Ansteuern der Konstantstromquelle und zum Auswerten des erfassten Spannungsverlaufes, wobei die Steuereinheit dazu eingerichtet ist, einen Längswiderstand und einen Parallelwiderstand der Zweidrahtleitung separat zu bestimmen.

Indem die passive Abschlusskomponente erfindungsgemäß einen ladbaren Energiespeicher aufweist, ist es durch die Steuereinheit möglich, mittels der Konstantstromquelle den ladbaren Energiespeicher zu laden. Der erfasste Spannungsverlauf, der beispielsweise sowohl während als auch im Anschluss an das Betreiben der Konstantstromquelle ausgewertet wird, ermöglicht in einfacher Weise sowohl eine Bestimmung des Längswiderstandes als auch des Parallelwiderstandes der Zweidrahtleitung, da der Verlauf der Spannung durch grundlegende Gesetzmäßigkeiten von ebendiesen Widerständen abhängt.

Während der Messstrom bereitgestellt wird, wird der ladbare Energiespeicher geladen, so dass sich eine ansteigende Spannung einstellt. Ohne Bereitstellung des Messstromes wird der Parallelwiderstand der Zweidrahtleitung zusammen mit der Abschlusskomponente einen geschlossenen Stromkreis bilden und zu einer Selbstentladung des ladbaren Energiespeichers führen.

Insbesondere fällt während einer Zeit, in der die Konstantstromquelle nicht betrieben wird, keine Spannung über dem Längswiderstand ab, so dass der Spannungsverlauf ausschließlich für den Parallelwiderstand indikativ ist. So lässt sich anhand der Spannungsverläufe, die während der Bereitstellung des Messstroms und während einer Zeit, zu der kein Messstrom bereitgestellt wird, erfasst werden, sowohl auf den Parallelwiderstand als auch auf den Längswiderstand schließen.

Es ist besonders bevorzugt, dass die passive Abschlusskomponente an einem Ende der Zweidrahtleitung, das sich von einer Brandmelder- und/oder Löschsteuerzentrale entfernt befindet, angeordnet ist. Die Anordnung an dem Ende ermöglicht, dass insbesondere der komplette Längsanteil des Leitungswiderstandes zwischen den Ausgangsklemmen detektierbar ist.

In einer bevorzugten Ausführungsform ist der ladbare Energiespeicher der passiven Abschlusskomponente als zwischen den beiden Drähten der Zweidrahtleitung anordenbarer Kondensator ausgestaltet. Ein Kondensator ist eine besonders einfache und effektive Form einen ladbaren Energiespeicher. In anderen Ausführungsformen sind auch andere ladbare Energiespeicher, beispielsweise Akkumulatoren, denkbar. Grundsätzlich sind vorzugsweise sämtliche ladbare Energiespeicher für das Verfahren einsetzbar, die eine zum Kondensator äquivalente Differentialgleichung für den Lade- und Entladevorgang aufweisen.

In einer bevorzugten Ausführungsform weist der Kondensator eine Kapazität auf, die über 0,1 µF, insbesondere über 1 µF und besonders bevorzugt im Bereich von 1 µF bis 10 µF liegt. Mit einer Kapazität in dem bevorzugten Bereich ist sichergestellt, dass die durch den Messstrom erfolgte Aufladung sowie eine Selbstentladung des Kondensators in einer zeitlichen Größenordnung erfolgen kann, die einer effektiven Bestimmung der Leitungswiderstände gemäß EN54 Teil 13 genügen.

In einer bevorzugten Ausführungsform ist die Steuereinheit dazu eingerichtet, den Spannungsverlauf in Reaktion auf eine Änderung des bereitgestellten Messstromes auszuwerten. So kommt es insbesondere bei einem Einschalten und bei einem Ausschalten der Konstantstromquelle zu Sprüngen in dem erfassten Spannungsverlauf. Die Sprünge lassen direkt auf einen Leitungswiderstand schließen. Die Genauigkeit der Bestimmung hängt folglich zunächst nur von der Genauigkeit der diskreten Messwerte des Spannungsverlaufes direkt nach dem Einschalten und dem Ausschalten ab.

In einer bevorzugten Ausführungsform ist die Steuereinheit dazu eingerichtet, den ladbaren Energiespeicher während eines vorbestimmten ersten Zeitraumes durch Ansteuerung der Konstantstromquelle zu laden und eine Selbstentladung des ladbaren Energiespeichers während eines sich daran anschließenden zweiten Zeitraumes nach Abschalten der Konstantstromquelle auszuwerten. Vorzugsweise wird eine Spannung des ladbaren Energiespeichers auch während des ersten Zeitraumes ausgewertet. Der vorbestimmte erste Zeitraum beträgt beispielsweise 0,5 ms. Vorzugsweise schließt sich der vorbestimmte zweite Zeitraum direkt an den vorbestimmten ersten Zeitraum an und beträgt beispielsweise ebenfalls 0,5 ms. Diese beispielhaften Werte haben sich als besonders praktikabel herausgestellt, natürlich sind auch andere Dauern des ersten bzw. zweiten Zeitraums vorstellbar, insbesondere können auch die beiden Zeiträume verschieden sein.

In einer bevorzugten Ausführungsform ist die Steuereinheit dazu eingerichtet, aus dem zeitlichen Verlauf der Spannung während des ersten und zweiten Zeitraumes den Längswiderstand und den Parallelwiderstand der Zweidrahtleitung zu bestimmen. Je nach Anwendung sind natürlich auch längere oder kürzere Zeiträume möglich und ebenso kann auch der zweite Zeitraum eine von dem ersten Zeitraum unterschiedliche Dauer haben.

Vorzugsweise schließt sich an den vorbestimmten zweiten Zeitraum ein vorbestimmter dritter Zeitraum an, bevor ein erneutes Messen, beginnend mit dem ersten Zeitraum, erfolgt. Während des dritten Zeitraumes wird der ladbare Energiespeicher vorzugsweise vollständig entladen, so dass die erneute Bestimmung der Leitungswiderstände mit einer Spannung von 0 V beginnt. Demnach ist die Konstantstromquelle während des dritten Zeitraumes vorzugsweise ebenfalls abgeschaltet.

Vorzugsweise wird der ladbare Energiespeicher hierfür während des dritten Zeitraumes über einen beispielsweise zuschaltbaren Entladewiderstand entladen.

In einer bevorzugten Ausführungsform ist die Steuereinheit dazu eingerichtet, den Längswiderstand der Zweidrahtleitung anhand einer Spannungsänderung beim Einschalten und/oder Abschalten der Konstantstromquelle zu bestimmen. Diese einfache Bestimmung erfordert eine auch zeitlich hohe Genauigkeit und Auflösung des erfassten Messwertes.

In einer bevorzugten Ausführungsform ist die Steuereinheit dazu eingerichtet, den Parallelwiderstand und den Längswiderstand der Zweidrahtleitung anhand zweier aufeinander aufbauender Approximationen des Spannungsverlaufs während des ersten und zweiten Zeitraumes zu bestimmen. Hierbei sind insbesondere zunächst der zweite Zeitraum und darauf aufbauend der erste Zeitraum auszuwerten.

In einer bevorzugten Ausführungsform ist die Steuereinheit dazu eingerichtet, diskrete Werte des erfassten Spannungsverlaufes, insbesondere mittels des Least-Squares-Verfahrens, zu verwenden, um Konstanten zweier linearer Gleichungen der Spannung in erster Ordnung einer von der Zeit abhängigen Variablen während des ersten und zweiten Zeitraumes zu approximieren.

Damit führen beide lineare Gleichungen zu je zwei Parametern, einem konstanten und einem in erster Ordnung von der Zeit abhängigen Parameter. Anschaulich gesprochen entspricht ein Graph der linearen Gleichungen jeweils einer Geraden, wobei die beiden Parameter dann den Ordinatenabschnitt und die Steigung der Geraden angeben. Die von der Zeit abhängige Variable kann eine lineare Abhängigkeit von der Zeit, d.h beispielsweise direkt die Zeit, oder, bevorzugt, eine exponentielle funktionale Abhängigkeit von der Zeit sein. Die exponentielle Abhängigkeit von der Zeit entspricht dem exponentiellen Verlauf der Ladung und Entladung insbesondere von Kondensatoren. Aus den je Gleichung erlangten zwei Parametern lassen sich dann der Längswiderstand und der Parallelwiderstand mit hoher Genauigkeit ableiten.

Darüber hinaus ist es durch die Approximationen nicht nötig, eine Kapazität des ladbaren Energiespeichers zu kalibrieren bzw. zu vermessen, um aus dem zeitlichen Verlauf der Spannung auf die Widerstände zu schließen. Diese Kapazität ergibt sich ebenfalls aus den Approximationen und lässt sich aus den Parametern der beiden Gleichungen ableiten.

In einer bevorzugten Ausführungsform ist die Steuereinheit zur Überwachung mehrerer Zweidrahtleitungen ausgebildet. Dadurch wird der Gesamtaufbau der Einrichtung dadurch vereinfacht, dass nicht mehrere Steuereinheiten zur Überwachung mehrerer Zweidrahtleitungen, beispielsweise für Brandschutzsysteme die regelmäßig eine größere Anzahl von Zweidrahtleitungen umfassen, benötigt werden. Ebenso kann die Konstantstromquelle eingerichtet sein, auch mehrere der Zweidrahtleitungen mit einem konstanten Strom zu versorgen. Natürlich sind zur Überwachung auch Kombinationen mehrerer Steuereinheiten und/oder Konstantstromquellen vorstellbar.

In einem weiteren Aspekt wird die eingangs genannte Aufgabe durch ein Verfahren zur Überwachung einer Zweidrahtleitung gelöst. Die Zweidrahtleitung ist insbesondere eine Zweidrahtleitung eines Brandschutzsystems. Das Verfahren umfasst: ein Bereitstellen eines Messstroms zu einer passiven Abschlusskomponente zum Abschluss der Zweidrahtleitung, wobei die passive Abschlusskomponente einen ladbaren Energiespeicher aufweist, ein Erfassen eines Spannungsverlaufes an Ausgangsklemmen der Zweidrahtleitung, und ein Auswerten des erfassten Spannungsverlaufes, um einen Längswiderstand und einen Parallelwiderstand der Zweidrahtleitung zu bestimmen.

Das erfindungsgemäße Verfahren ermöglicht dieselben Vorteile zu erhalten, wie sie mit der erfindungsgemäßen Einrichtung zur Überwachung einer Zweidrahtleitung erzielbar sind. Ferner sind sämtliche als bevorzugt beschriebenen Ausführungen der Einrichtung in analoger Weise mit dem erfindungsgemäßen Verfahren kombinierbar.

In einer bevorzugten Ausführungsform wird der Messstrom in einem ersten Zeitraum zum Laden des ladbaren Energiespeichers bereitgestellt und in einem daran anschließenden zweiten Zeitraum nicht bereitgestellt, wobei ein Spannungsverlauf an Ausgangsklemmen während des ersten Zeitraumes und des zweiten Zeitraumes erfasst und ausgewertet wird.

In einer bevorzugten Ausführungsform werden der Parallelwiderstand und der Längswiderstand der Zweidrahtleitung anhand zweier aufeinander aufbauender Approximationen des Spannungsverlaufs während des ersten und zweiten Zeitraumes bestimmt.

In einer bevorzugten Ausführungsform werden diskrete Werte des erfassten Spannungsverlaufes verwendet, um den Parallelwiderstand und den Längswiderstand aus approximierten Konstanten zweier linearer Gleichungen der Spannung in erster Ordnung einer von der Zeit abhängigen Variablen während des ersten und zweiten Zeitraumes zu bestimmen.

In einem weiteren Aspekt wird die eingangs genannte Aufgabe durch ein Steuermodul einer Brandmelder- und/oder Löschsteuerzentrale zur Überwachung einer Zweidrahtleitung eines Brandschutzsystems gelöst, wobei das Steuermodul dazu eingerichtet ist, das erfindungsgemäße Verfahren auszuführen.

In einem weiteren Aspekt wird die eingangs genannte Aufgabe durch die Verwendung eines Kondensators als passive Abschlusskomponente zum Abschluss einer Zweidrahtleitung eines Brandschutzsystems gelöst.

Weitere Vorteile und Ausgestaltungen werden nachfolgend mit Verweis auf die beigefügten Zeichnungen beschrieben. Hierbei zeigen:
- Fig. 1:: schematisch und exemplarisch ein Beispiel einer erfindungsgemäßen Einrichtung zur Überwachung einer Zweidrahtleitung und
- Fig. 2.: schematisch und exemplarisch Spannungsverläufe bei verschiedenen Widerständen.

Fig. 1 zeigt schematisch und exemplarisch ein erstes Beispiel einer erfindungsgemäßen Einrichtung 1 zur Überwachung einer Zweidrahtleitung 2. Die Zweidrahtleitung 2 wird an zwei Ausgangsklemmen 4, 6 beispielsweise mit einer Zentrale 100 eines Brandschutzsystems, wie einer Brandmelder- und/oder Löschsteuerzentrale verbunden. Wichtig ist sicherzustellen, dass über die Leitung auftretende Widerstände innerhalb des zulässigen Bereiches liegen, damit beispielsweise in einem Auslösefall eine hinreichende Spannung abfällt bzw. anliegt.

An einem Abschluss 8 der Zweidrahtleitung ist typischerweise eine Abschlusskomponente 10 mit als Diode 52 ausgestaltetem Verpolschutz und als Widerstand 54 dargestelltem Verbraucher vorgesehen. Damit wird ein Kurzschluss über die Zweidrahtleitung vermieden und gleichzeitig die Möglichkeit der Überwachung mit einem durch die Abschlusskomponente 10 fließenden Strom geschaffen. Insbesondere geht durch den Verpolschutz nie ein Überwachungsstrom durch die Abschlusskomponente 10.

Die Zweidrahtleitung, an der insbesondere mehrere Teilnehmer wie Melder, Alarmgeber, etc. angeschlossen sind, kann als eine Kombination aus Längswiderstand R_{L} und Parallelwiderstand Rs modelliert werden. Ein Ziel der vorliegenden Erfindung ist es, den Längswiderstand R_{L} und den Parallelwiderstand Rs getrennt bestimmen bzw. überwachen zu können. Hierfür schlägt die Erfindung eine besonders einfache passive Abschlusskomponente 10 vor, die an dem Abschluss 8 der Zweidrahtleitung 2 angeschlossen ist. Gegenüber der herkömmlichen Abschlusskomponente 50, die lediglich den gesamten Leitungswiderstand bestimmt, ist somit eine separate Bestimmung von R_{L} und Rs möglich.

Die erfindungsgemäße Abschlusskomponente 10 weist einen ladbaren Energiespeicher 12 auf, die in dem gezeigten Beispiel als Kondensator mit einer Kapazität C ausgestaltet ist. Ferner zeigt die passive Abschlusskomponente 10 keine Temperaturabhängigkeit der Bestimmung, so dass die Kapazität C automatisch bestimmt werden kann, weshalb keine Konfiguration/Einmessung der Abschlusskomponente 10 notwendig ist.

Erfindungsgemäß wird nun der Parallelwiderstand Rs und der Längswiderstand R_{L} zusammen mit der Kapazität C anhand eines Spannungsverlaufes U(t) von einer Steuereinheit 40 bestimmt, deren Funktion mit Verweis auf Fig. 2 beschrieben wird.

Eine Konstantstromquelle 20 ist zwischen den Ausgangsklemmen 4, 6 angeordnet, um einen konstanten aber vorzugsweise einstellbaren Messstrom I1 über den ladbaren Energiespeicher 12 der passiven Abschlusskomponente 10 bereitzustellen.

Ferner ist eine Spannungserfassungseinheit 30 zum Erfassen eines Spannungsverlaufes U(t) zwischen den Ausgangsklemmen 4, 6 bereitgestellt. Die Steuereinheit 40 ist zum Ansteuern der Konstantstromquelle 20 und zum Auswerten des von der Spannungserfassungseinheit 30 erfassten Spannungsverlaufes U(t) eingerichtet. Hierbei ermöglicht es die Steuereinheit 40, auf geschickte Weise den Längswiderstand R_{L} und den Parallelwiderstand Rs der Zweidrahtleitung 2 zu bestimmen, wie im Folgenden erläutert wird.

Zusammenfassend soll die Steuereinheit 40 demnach eine zuverlässige Aussage darüber machen können, ob die vorhandenen Leitungswiderstände R_{L}, Rs im Falle einer Ansteuerung eine ausreichende Spannung am Verbraucher ermöglichen.

Die Steuereinheit 40 ist entweder als separates Modul, beispielsweise innerhalb der Brandmelder- und/oder Löschsteuerzentrale 100, ausgestaltet oder kann als integraler Teil der Brandmelder- und/oder Löschsteuerzentrale 100 ausgeführt sein. In einem bevorzugten Fall sind sämtliche der auf Seite der Zentrale vorgesehene Komponenten der Einrichtung 1 zur Überwachung einer Zweidrahtleitung in Form eines Überwachungsmoduls, das in Fig. 1 mit gestrichelten Linien gezeigt ist, ausgeführt. In diesem Fall wird beispielsweise eine weitere Steuereinheit 45 der Brandmelder- und/oder Löschsteuerzentrale 100 die ergänzenden Funktionen zur Brandüberwachung und/oder Löschsteuerung übernehmen.

Der Spannungsverlauf U(t) an den Modulklemmen 4, 6 wird kontinuierlich gemessen. Dabei wird der ladbare Energiespeicher 12 zunächst über die Konstantstromquelle 20 für einen bestimmten Zeitraum T1 mit dem Strom I1 geladen. Anschließend wird die Konstantstromquelle 20 abgeschaltet und über einen Zeitraum T2 wird die Selbstentladung der Kapazität C über den Parallelwiderstand Rs beobachtet. Schließlich wird der ladbare Energiespeicher 12 während eines darauffolgenden Zeitraumes T3 über einen Entladewiderstand einer Entladeeinheit 60 vollständig entladen.

Fig. 2 zeigt schematisch ein Diagramm 300, in dem die erfasste Spannung U(t) über die Zeit dargestellt ist. Insbesondere ist die Unterteilung in die Zeiträume T1, T2 und T3 vorgenommen worden und vier verschiedene Spannungsverläufe 310, 312, 320, 322 für je zwei unterschiedliche Werte des Längswiderstands R_{L} und je zwei unterschiediche Werte des Parallelwiderstands Rs wurden aufgenommen. Während des zweiten Zeitraumes T2 fallen diese vier Spannungsverläufe 310, 312, 320, 322 auf zwei Spannungsverläufe 314, 324 zusammen, da das Zeitverhalten der Selbstentladung von dem Längswiderstand R_{L} unabhängig ist.

Interessant und für die Berechnung wichtig sind insbesondere der Einschalt- und Ausschaltmoment der Konstantstromquelle 20. Aus den in dem Spannungsverlauf U1 erkennbaren Sprüngen 330, 340 lässt sich direkt der Leitungswiderstand bestimmen. Das Zeitverhalten der Selbstentladung ist nur durch eine von der Kapazität C und dem Parallelwiderstand Rs abhängende Zeitkonstante charakterisiert.

Für den Ladevorgang im Zeitraum T1 gilt folgende Differentialgleichung der Spannung U: $U = {IR}_{L} + {R}_{S} \left(I-C\frac{\partial U}{\partial t}\right)$

Es wird davon ausgegangen, dass der Kondensator zu Beginn jeder Messung, also vor dem Zeitraum T1, vollkommen entladen ist. Mit U(t=0) =0 ist eine Lösung der Gleichung (1) gegeben durch $\begin{matrix}U \left(t\right) = I \left[{R}_{L}+{R}_{S}\left(1-{e}^{- \frac{t - {T}_{S}}{{R}_{S} C}}\right)\right] \\ U \left(0-\right) = 0 \\ U \left(0+\right) = {IR}_{L}\end{matrix}$

Während der Selbstentladung, also während des Zeitraumes T2, fällt keine Spannung über den Längswiderstand R_{L} ab. Daher kann die Standardgleichung der KondensatorEntladung verwendet werden $\begin{matrix}U \left(t\right) = U \left({T}_{L}+\right) {e}^{- \frac{t - {T}_{L}}{{R}_{S} C}} \\ U \left({T}_{L}+\right) = {U}_{C} \left({T}_{L}-\right)\end{matrix}$

Die erzwungene Entladung während des dritten Zeitraumes T3 wird nicht betrachtet. Die Entladezeit muss nur so lange gewählt sein, dass der ladbare Energiespeicher 12 zu Beginn der nächsten Messung vollständig entladen ist.

Der oben erläuterte und in Fig. 2 skizzierte 3-teilige Messverlauf wird zur Bestimmung der Widerstandswerte vorzugsweise periodisch wiederholt. Für jede Messung liegen diskrete Spannungswerte vor, die in Lade- und Selbstentladevorgang eingeteilt werden können. Ein Vorteil der erfindungsgemäßen Lösung liegt in der kurzen für die Detektion einer Störung benötigten Zeitdauer, die im Bereich weniger Millisekunden liegt.

Der Spannungsverlauf U(t) wird im Folgenden zur weiteren Verarbeitung in den Zeiträumen T1, T2 bzw. T3 entsprechende Messwertverläufe U1, U2 bzw. U3 aufgeteilt. Es liegen daher von der Spannungserfassungseinheit 30 insbesondere Messwert-Vektoren U1 und U2 vor, die während der Zeiträume T1 und T2 erfasst werden. Das Ziel der folgenden Berechnungen ist, aus U1 und U2 möglichst genau die Parameter R_{L} und Ps sowie nebenbei C zu bestimmen.

Dazu werden die Gleichungen (2) und (3) betrachtet, in denen diese Parameter vorkommen. Es fällt auf, dass in Gleichung (3) zwei Unbekannte vorhanden sind: Die Zeitkonstante τ = *R_{S}* * C und der Startwert *U*(*T_{L}*+)*.* Die Steuereinheit 40 bestimmt nun vorzugsweise zunächst diese Konstanten, bevor sie in einem getrennten anschließenden Schritt unter Verwendung der Gleichung (2) die restlichen Unbekannten bestimmt.

Das Ziel ist, wie erwähnt, ausgehend von den erfassten Messreihen der Spannungsverläufe U1 und U2 Aussagen über die Parameter zu treffen. Die Gleichungen (2) und (3) definiert den zeitlichen Verlauf der Spannungswerte, wobei über eine Schätzung bzw. Approximation die Parameter bestimmt werden, die den Kurvenverlauf am besten nachbilden. In diesem Beispiel wird hierfür das Least-Square-Verfahren verwendet, mit dem N beobachtete Messwerte mit möglichst geringem gemittelten Fehler auf eine

Funktion projiziert werden, in diesem Fall auf eine lineare Gleichung erster Ordnung der Zeit t: $y \left(t\right) = α + βt$

Mit dem Least-Square-Verfahren wird zu den Messwerten *yᵢ*, die zu jeweiligen zugehörigen Zeitpunkten *tᵢ* aufgenommen wurden, ein zugehöriger Messfehler *εᵢ* addiert, der eine Abweichung gegenüber der idealen Messkurve beschreibt: ${y}_{i} = α + {βt}_{i} + {ε}_{i}$ $Q \left(α, β\right) = {\sum }_{i = 1}^{N} {ε}_{i} = {\sum }_{i = 1}^{N} {\left({y}_{i}-α-{βt}_{i}\right)}^{2} {=}^{!} min$ $\hat{α} = \overline{y} - \hat{β} \overline{t}$ $\hat{β} = \frac{{\sum }_{i = 1}^{N} \left({t}_{i}-\overline{t}\right) \left({y}_{i}-\overline{y}\right)}{{\sum }_{i = 1}^{N} {\left({t}_{i}-\overline{t}\right)}^{2}} = \frac{cov \left(t, y\right)}{var \left(t\right)}$

Das Least-Square-Verfahren summiert zunächst die Quadrate der individuellen Messfehler *εᵢ* zu einer Summe Q, die von den beiden Parametern *α* und *β* abhängt. Die anschließende Minimierung dieser Summe führt zu den besten Schätzungen *α̂ β̂* für die Parameter *α* und *β*.

Wie erwähnt wird zunächst Gleichung (3) für den Selbstentladevorgang während des Zeitraums T2 herangezogen, da diese lediglich von zwei der drei Parameter beeinflusst ist. Der Einfachheit halber wird der Zeitpunkt, an dem die Konstantstromquelle 20 abgeschaltet wird, in den Zeitlichen Nullpunkt geschoben: $\begin{matrix}U \left(t\right) = U \left({T}_{L}+\right) {e}^{- \frac{t}{{R}_{S} C}} \\ τ = {R}_{S} C \\ U \left(t\right) = U \left({T}_{L}+\right) {e}^{- \frac{t}{τ}}\end{matrix}$

Diese Gleichung ist nicht linear sondern exponentiell von der Zeit t abhängig. Die Gleichung ist demnach exponentiell und damit nicht linear und muss zur Überführung in eine lineare Gleichung in erster Ordnung der Zeit t beiderseitig logarithmiert werden.

Hierbei kommen die üblichen Rechengesetze für den natürlichen Logarithmus zur Anwendung: $log \left(x∗y\right) = log \left(x\right) + log \left(y\right)$ $log \left({e}^{x}\right) = x$ $log \left(U\left(t\right)\right) = log ( U \left({T}_{L}+\right) - \frac{t}{τ}$ $log \left(U\left(t\right)\right) = {α}_{2} + {β}_{2} t$ ${α}_{2} = log \left(U\left({T}_{L}+\right)\right)$ ${β}_{2} = - \frac{1}{τ}$

In Gleichung (4) ist die nun lineare Form in Bezug auf t zu erkennen. Das heißt, es werden zunächst alle erfassten Spannungen U2 logarithmiert. Auf diese Werte kann dann der Least-Square-Ansatz auf einfache Weise, vgl. Gleichung (4), angewendet werden.

Aus der Anwendung des Least-Square-Ansatzes auf alle Messwerte während der Selbstentladung aus U2 folgen die Parameter *α*₂ und *β*₂. Anschließend kann über die Gleichung (6) die Zeitkonstante *τ* bestimmt werden: $τ = - \frac{1}{{β}_{2}}$

Die gewünschten Parameter *R_{S}, R_{L}* und C sind damit weiterhin unbekannt. Sie können jetzt allerdings durch Betrachtung des Ladevorgangs ermittelt werden.

Gleichung (2) beschrieb bereits den Spannungsverlauf des Ladevorgangs. In den zeitlichen Nullpunkt verschoben und unter Verwendung der Zeitkonstante *τ* lässt sie sich schreiben als $U \left(t\right) = I \left[{R}_{L}+{R}_{S}\left(1-{e}^{- \frac{t}{τ}}\right)\right]$

Diese exponentielle Kurve hat im Gegensatz zur Entladekurve zusätzlich einen Offset. Sie lässt sich damit nicht direkt mit dem Least-Square-Ansatz berechnen.

Allerdings ist die Zeitkonstante *τ* bereits bestimmt. Gleichung (7) kann daher in eine lineare Form, vgl. Gleichung (8), umgeschrieben werden: $U \left(t\right) = I \left({R}_{L}+{R}_{S}\right) - {IR}_{S} {e}^{- \frac{t}{τ}}$ $U \left(t\right) = {α}_{1} + {β}_{1} {e}^{- \frac{t}{τ}}$ ${α}_{1} = I \left({R}_{L}+{R}_{S}\right)$ ${β}_{1} = - {IR}_{S}$

Dazu muss lediglich mit der bekannten Zeitkonstante *τ* für jeden Zeitwert die entsprechende Exponentialfunktion berechnet werden.

Aus Anwendung des Least-Square-Ansatzes auf alle Messwerte U1, d.h. aus dem Zeitraum T1, folgen die Parameter *α*₁ und *β*₁. Mit den Gleichungen (10, 9, 3a) können nun schließlich die gewünschten Parameter *R_{S}, R_{L}* und C direkt berechnet werden: ${R}_{S} = - \frac{{β}_{1}}{I}$ ${R}_{L} = \frac{{α}_{1}}{I} - {R}_{S}$ $C = \frac{τ}{{R}_{S}}$

Im Ergebnis bedeutet das, dass nach jeder Lade-Selbstentlade-Kurve über lediglich zwei durchzuführende Least-Square-Schätzungen die benötigten Werte präzise angegeben werden können.

Die Zeitdauern T1, T2 und T3 können beispielsweise im Bereich von Bruchteilen von Millisekunden, insbesondere 0,1-1 ms, und besonders bevorzugt 0,5 ms, oder wenigen Millisekunden liegen. Damit ist durch die kurze Messdauer eine angemessen hohe Rate der Wiederholung der Messung möglich.

### Liste der Bezugszeichen

- 1: Einrichtung zur Überwachung einer Zweidrahtleitung
- 2: Zweidrahtleitung
- 4, 6: Ausgangsklemme der Zweidrahtleitung
- 8: Abschluss der Zweidrahtleitung
- 10: Abschlusskomponente
- 12: ladbarer Energiespeicher
- 20: Konstantstromquelle
- 30: Spannungserfassungseinheit
- 40: Steuereinheit
- 45: Steuereinheit
- 50: Verbraucher mit Verpolschutz
- 52: Diode
- 54: Widerstand
- 60: Entladeeinheit
- 100: Brandmelder- und/oder Löschsteuerzentrale
- R_{L}: Längswiderstand
- Rs: Parallelwiderstand
- C: Kapazität
- I1: Messstrom
- U(t): Spannungsverlauf
- T1: erster Zeitraum
- T2: zweiter Zeitraum
- T3: dritter Zeitraum
- 300: Diagramm
- 310, 312, 314, 320, 322, 324, 326: Spannungsverlauf
- 330: Spannungssprung
- 340: Spannungssprung

## Patentansprüche

1. Einrichtung (1) zur Überwachung einer Zweidrahtleitung (2), insbesondere einer Zweidrahtleitung (2) eines Brandschutzsystems, umfassend
eine passive Abschlusskomponente (10) zum Abschluss der Zweidrahtleitung (2), wobei die passive Abschlusskomponente einen ladbaren Energiespeicher (12) aufweist,
eine Konstantstromquelle (20) zum Bereitstellen eines Messstroms (I1) zu der passiven Abschlusskomponente,
eine Spannungserfassungseinheit (30) zum Erfassen eines Spannungsverlaufes (U(t)) an Ausgangsklemmen (4, 6) der Zweidrahtleitung (2),
eine Steuereinheit (40) zum Ansteuern der Konstantstromquelle (20) und zum Auswerten des erfassten Spannungsverlaufes (U(t)), wobei die Steuereinheit (40) dazu eingerichtet ist, einen Längswiderstand (R_{L}) und einen Parallelwiderstand (Rs) der Zweidrahtleitung (2) zu bestimmen, wobei die Steuereinheit dazu eingerichtet ist, den Spannungsverlauf (U(t)) in Reaktion auf eine Änderung des bereitgestellten Messstromes (I1) auszuwerten und den ladbaren Energiespeicher (12) während eines vorbestimmten ersten Zeitraumes (T1) durch Ansteuerung der Konstantstromquelle (20) zu laden und eine Selbstentladung des ladbaren Energiespeichers (12) während eines sich daran anschließenden zweiten Zeitraumes (T2) nach Abschalten der Konstantstromquelle (20) auszuwerten.

2. Einrichtung (1) nach Anspruch 1, wobei
der ladbare Energiespeicher (12) der passiven Abschlusskomponente (10) als zwischen den beiden Drähten der Zweidrahtleitung (2) anordenbarer Kondensator ausgestaltet ist.

3. Einrichtung (1) nach Anspruch 2, wobei
der Kondensator eine Kapazität (C) aufweist, die über 0,1 µF, insbesondere über 1 µF und besonders bevorzugt im Bereich von 1 µF bis 10 µF liegt.

4. Einrichtung (1) nach Anspruch 1, wobei
die Steuereinheit dazu eingerichtet ist, aus dem zeitlichen Verlauf der Spannung (U(t)) während des ersten (T1) und zweiten (T2) Zeitraumes den Längswiderstand (R_{L}) und den Parallelwiderstand (Rs) der Zweidrahtleitung (2) zu bestimmen.

5. Einrichtung (1) nach Anspruche 4, wobei
die Steuereinheit dazu eingerichtet ist, den Parallelwiderstand (Rs) und den Längswiderstand (R_{L}) der Zweidrahtleitung (2) anhand zweier aufeinander aufbauender Approximationen des Spannungsverlaufs (U(t)) während des ersten (T1) und zweiten (T2) Zeitraumes zu bestimmen.

6. Einrichtung (1) nach Anspruch 5, wobei
die Steuereinheit dazu eingerichtet ist, diskrete Werte des erfassten Spannungsverlaufes (U(t)), insbesondere mittels des Least-Squares-Verfahrens, zu verwenden, um Konstanten zweier linearer Gleichungen der Spannung in erster Ordnung einer von der Zeit abhängigen Variablen während des ersten (T1) und zweiten (T2) Zeitraumes zu approximieren.

7. Einrichtung (1) nach einem der vorstehenden Ansprüche, wobei
die Steuereinheit zur Überwachung mehrerer Zweidrahtleitungen (2) ausgebildet ist.

8. Verfahren zur Überwachung einer Zweidrahtleitung (2), insbesondere eines Brandschutzsystems, wobei das Verfahren aufweist
Bereitstellen eines Messstroms (I1) zu einer passiven Abschlusskomponente (10) zum Abschluss der Zweidrahtleitung (2), wobei die passive Abschlusskomponente (10) einen ladbaren Energiespeicher (12) aufweist,
Erfassen eines Spannungsverlaufes (U(t)) an Ausgangsklemmen (4, 6) der Zweidrahtleitung (2),
Auswerten des erfassten Spannungsverlaufes (U(t)), um einen Längswiderstand (R_{L}) und einen Parallelwiderstand (Rs) der Zweidrahtleitung (2) zu bestimmen, wobei der Messstrom (I1) in einem ersten Zeitraum (T1) zum Laden des ladbaren Energiespeichers (12) bereitgestellt wird und in einem daran anschließenden zweiten Zeitraum (T2) nicht bereitgestellt wird, wobei ein Spannungsverlauf (U(t)) an den Ausgangsklemmen (4, 6) während des ersten Zeitraumes (T1) und des zweiten Zeitraumes (T2) erfasst und ausgewertet wird.

9. Verfahren nach Anspruch 8, wobei der Parallelwiderstand (Rs) und der Längswiderstand (R_{L}) der Zweidrahtleitung (2) anhand zweier aufeinander aufbauender Approximationen des Spannungsverlaufs (U(t)) während des ersten (T1) und zweiten (T2) Zeitraumes bestimmt werden.

10. Verfahren nach Anspruch 9, wobei
diskrete Werte des erfassten Spannungsverlaufes (U(t)) verwendet werden, um den Parallelwiderstand (Rs) und den Längswiderstand (R_{L}) aus approximierten Konstanten zweier linearer Gleichungen der Spannung in erster Ordnung einer von der Zeit abhängigen Variablen während des ersten (T1) und zweiten (T2) Zeitraumes zu bestimmen.

11. Steuermodul einer Brandmelder- und/oder Löschsteuerzentrale zur Überwachung einer Zweidrahtleitung (2) eines Brandschutzsystems, wobei das Steuermodul dazu eingerichtet ist, das Verfahren nach einem der Ansprüche 8 bis 10 auszuführen.

12. Verwendung eines Kondensators als passive Abschlusskomponente (10) zum Abschluss einer Zweidrahtleitung (2) eines Brandschutzsystems in einer Einrichtung zur Überwachung der Zweidrahtleitung (2) gemäß einem der Ansprüche 1 bis 7.

## Claims

1. A device (1) for monitoring a two-wire line (2), in particular a two-wire line (2) of a fire protection system, comprising
a passive terminating component (10) for terminating the two-wire line (2), wherein the passive terminating component has a chargeable energy storage (12),
a constant current source (20) for providing a measuring current (11) to the passive terminating component,
a voltage detection unit (30) for detecting a voltage curve (U(t)) at output terminals (4, 6) of the two-wire line (2),
a control unit (40) for controlling the constant current source (20) and for evaluating the detected voltage curve (U(t)), the control unit (40) being configured to determine a series resistance (R_{L}) and a parallel resistance (Rs) of the two-wire line (2), the control unit being configured to evaluate the voltage curve (U(t)) in response to a change in the provided measuring current (11) and to charge the chargeable energy storage (12) during a predetermined first period (T1) by controlling the constant current source (20) and to evaluate a self-discharging of the chargeable energy storage (12) during a subsequent second period (T2) after the switching off of the constant current source (20).

2. The device (1) according to claim 1, wherein
the chargeable energy storage (12) of the passive terminating component (10) is designed as a capacitor that is arrangeable between the two wires of the two-wire line (2).

3. The device (1) according to claim 2, wherein
the capacitor has a capacitance (C) that is above 0.1 µF, particularly above 1 µF, and particularly preferred in the range from 1 µF to 10 µF.

4. The device (1) according to claim 1, wherein
the control unit is configured to determine the series resistance (R_{L}) and the parallel resistance (Rs) of the two-wire line (2) from the voltage curve (U(t)) over time during the first (T1) and second (T2) period.

5. The device (1) according to claim 4, wherein
the control unit is configured to determine the parallel resistance (Rs) and the series resistance (R_{L}) of the two-wire line (2) on the basis of two approximations, based on one another, of the voltage curve (U(t)) during the first (T1) and second (T2) period.

6. The device (1) according to claim 5, wherein
the control unit is configured to use discrete values of the detected voltage curve (U(t)), in particular by means of the least squares method, to approximate constants of two linear equations of the voltage in the first order of a time-dependent variable during the first (T1) and second (T2) period.

7. The device (1) according to one of the preceding claims, wherein
the control unit is designed to monitor multiple two-wire lines (2).

8. A method for monitoring a two-wire line (2), in particular of a fire protection system, the method including
providing a measuring current (11) to a passive terminating component (10) for terminating the two-wire line (2), wherein the passive terminating component (10) comprises a chargeable energy storage (12),
detecting a voltage curve (U(t)) at output terminals (4, 6) of the two-wire line (2),
evaluating the detected voltage curve (U(t)) in order to determine a series resistance (R_{L}) and a parallel resistance (Rs) of the two-wire line (2),
wherein the measuring current (11) is provided in a first period (T1) for charging the chargeable energy storage (12) and is not provided in a subsequent second period (T2), wherein a voltage curve (U(t)) at the output terminals (4, 6) is detected and evaluated during the first period (T1) and the second period (T2).

9. The method according to claim 8, wherein the parallel resistance (Rs) and the series resistance (R_{L}) of the two-wire line (2) are determined on the basis of two approximations, based on one another, of the voltage curve (U(t)) during the first (T1) and second (T2) period.

10. The method according to claim 9, wherein
discrete values of the detected voltage curve (U(t)) are used to determine the parallel resistance (Rs) and the series resistance (R_{L}) from approximated constants of two linear equations of the voltage in the first order of a time-dependent variable during the first (T1) and second (T2) period.

11. A control module of a fire alarm and/or extinguishing control center for monitoring a two-wire line (2) of a fire protection system, wherein the control module is configured to carry out the method according to one of claims 8 to 10.

12. The use of a capacitor as a passive terminating component (10) for terminating a two-wire line (2) of a fire protection system in a device for monitoring the two-wire line (2) according to one of claims 1 to 7.

## Revendications

1. Dispositif (1) de surveillance d'une ligne à deux fils (2), en particulier d'une ligne à deux fils (2) d'un système de protection anti-incendie, comprenant
une composante de terminaison passive (10) pour la terminaison de la ligne à deux fils (2), dans lequel la composante de terminaison passive présente un accumulateur d'énergie chargeable (12),
une source de courant constant (20) destinée à fournir un courant de mesure (I1) à la composante de terminaison passive,
une unité de détection de tension (30) pour détecter une variation de tension (U(t)) sur des bornes de sortie (4, 6) de la ligne à deux fils (2),
une unité de commande (40) pour piloter la source de courant constant (20) et pour évaluer la variation de tension (U(t)) détectée, dans lequel l'unité de commande (40) est mise au point pour définir une résistance longitudinale (R_{L}) et une résistance parallèle (R_{S}) de la ligne à deux fils (2), dans lequel l'unité de commande est mise au point pour évaluer la variation de tension (U(t)) en réaction à une modification du courant de mesure (I1) fourni et pour charger l'accumulateur d'énergie chargeable (12) pendant une première durée (T1) prédéfinie en pilotant la source de courant constant (20) et pour évaluer une décharge automatique de l'accumulateur d'énergie chargeable (12) pendant une deuxième durée (T2) venant immédiatement après la première après l'arrêt de la source de courant constant (20) .

2. Dispositif (1) selon la revendication 1, dans lequel
l'accumulateur d'énergie chargeable (12) de la composante de terminaison passive (10) est configuré en tant que condensateur pouvant être disposé entre les deux fils de la ligne à deux fils (2).

3. Dispositif (1) selon la revendication 2, dans lequel
le condensateur présente une capacité (C), qui est supérieure à 0,1 µF, en particulier est supérieure à 1 µF, et de manière particulièrement préférée se trouve dans la plage de 1 µF à 10 µF.

4. Dispositif (1) selon la revendication 1, dans lequel
l'unité de commande est mise au point pour définir à partir de la variation dans le temps de la tension (U(t)) pendant la première (T1) et la deuxième (T2) durée, la résistance longitudinale (R_{L}) et la résistance parallèle (R_{S}) de la ligne à deux fils (2).

5. Dispositif (1) selon la revendication 4, dans lequel
l'unité de commande est mise au point pour définir la résistance parallèle (R_{S}) et la résistance longitudinale (R_{L}) de la ligne à deux fils (2) à l'aide de deux approximations s'établissant l'une sur l'autre de la variation de tension (U(t)) pendant la première (T1) et la deuxième (T2) durée.

6. Dispositif (1) selon la revendication 5, dans lequel
l'unité de commande est mise au point pour utiliser des valeurs discrètes de la variation de tension (U(t)) détectée, en particulier au moyen d'une méthode des moindres carrés pour approximer des constantes de deux équations linéaires de la tension dans un premier ordre d'une variable dépendant du temps pendant la première (T1) et la deuxième (T2) durée.

7. Dispositif (1) selon l'une quelconque des revendications précédentes, dans lequel
l'unité de commande est réalisée pour surveiller plusieurs lignes à deux fils (2).

8. Procédé de surveillance d'une ligne à deux fils (2), en particulier d'un système de protection anti-incendie, dans lequel le procédé présente
la fourniture d'un courant de mesure (I1) à une composante de terminaison passive (10) pour la terminaison de la ligne à deux fils (2), dans lequel la composante de terminaison passive (10) présente un accumulateur d'énergie chargeable (12),
la détection d'une variation de tension (U(t)) sur des bornes de sortie (4, 6) de la ligne à deux fils (2),
l'évaluation de la variation de tension (U(t)) détectée pour définir une résistance longitudinale (R_{L}) et une résistance parallèle (R_{S}) de la ligne à deux fils (2), dans lequel le courant de mesure (I1) est fourni dans une première durée (T1) pour charger l'accumulateur d'énergie chargeable (12) et n'est pas fourni dans une deuxième durée (T2) qui suit immédiatement la première, dans lequel une variation de tension (U(t)) est détectée et évaluée sur les bornes de sortie (4, 6) pendant la première durée (T1) et la deuxième durée (T2).

9. Procédé selon la revendication 8, dans lequel la résistance parallèle (R_{S}) et la résistance longitudinale (R_{L}) de la ligne à deux fils (2) sont définies à l'aide de deux approximations établies l'une sur l'autre de la variation de tension (U(t)) pendant la première (T1) et la deuxième (T2) durée.

10. Procédé selon la revendication 9, dans lequel des valeurs discrètes de la variation de tension (U(t)) détectée sont utilisées pour définir la résistance parallèle (R_{S}) et la résistance longitudinale (R_{L}) à partir de constantes approximées de deux équations linéaires de la tension dans un premier ordre d'une variable dépendant du temps pendant la première (T1) et la deuxième (T2) durée.

11. Module de commande d'un centre de commande de détecteurs de fumée et/ou d'extinction pour surveiller une ligne à deux fils (2) d'un système de protection anti-incendie, dans lequel le module de commande est mis au point pour exécuter le procédé selon l'une quelconque des revendications 8 à 10.

12. Utilisation d'un condensateur en tant que composante de terminaison passive (10) pour la terminaison d'une ligne à deux fils (2) d'un système de protection anti-incendie dans un dispositif pour la surveillance de la ligne à deux fils (2) selon l'une quelconque des revendications 1 à 7.
